# EUROPÄISCHE PATENTSCHRIFT

(11) **EP 1 627 124 B1**
(45) Veröffentlichungstag und Bekanntmachung des Hinweises auf die Patenterteilung: **03.03.2010**
(21) Anmeldenummer: 04716581.6
(22) Anmeldetag: 03.03.2004
(51) Int. Cl.: E05C 9/02, E05C 9/10

(54) **TREIBSTANGENGETRIEBE**
DRIVING ROD GEAR MECHANISM
MECANISME A BARRE MOTRICE

(30) Priorität: 22.05.2003 DE 10323704
(43) Veröffentlichungstag der Anmeldung: 22.02.2006
(73) Patentinhaber: SIEGENIA-AUBI KG, 57234 Wilnsdorf (DE)
(72) Erfinder: ALBAYRAK, Erol, 57078 Siegen (DE); LOOS, Horst, 57258 Freudenberg (DE)
(86) Internationale Anmeldenummer: PCT/EP2004/002104
(87) Internationale Veröffentlichungsnummer: WO 2004/104337

(56) Entgegenhaltungen:
- DE-A- 2 163 350
- DE-A- 3 937 817
- DE-U- 7 107 673

## Beschreibung

Gegenstand der Erfindung ist ein Treibstangengetriebe nach dem Oberbegriff des Anspruchs 1.

Ein derartiges Treibstangengetriebe ist bereits bekannt. In der DE 71 07 673 U1 ist ein Treibstangengetriebe offenbart geworden, welches eine verschiebbare Treibstange und eine Vorrichtung bzw. Mittel aufweist, welche eine Drehbewegung eines Bedienungshebels in eine Translationsbewegung der Treibstange umwandelt. Die Vorrichtung besteht im wesentlichen aus einem Schwenkhebel, der an einem Ende in Drehmitnahme mit einer Welle des Bedienhebels steht und an seinem anderen Ende einen in einem Langloch des Schwenkhebels verschiebbaren Mitnehmer aufweist, der in eine Kulisse eingreift, die mit der Treibstange antriebsverbunden ist. Dabei ist die Vorrichtung so angeordnet, dass der Schwenkhebel und die Treibstange in parallelen und zueinander versetzt liegenden Ebenen liegen. Die Drehachse des Schwenkhebels ist senkrecht zu einer Flachseite der rechteckig profilierten Treibstange ausgerichtet, so dass die gesamte Vorrichtung in einem flachen rosettenartigen Gehäuse aufgenommen werden kann.

Nachteilig ist es dabei, dass das rosettenartige Gehäuse vergleichsweise breit aufbaut und die Treibstange offen auf der Stirnfläche des Flügels angebracht ist. Bei den heute üblichen Treibstangenbeschlägen liegt die Treibstange verdeckt in einer an der Falzkante angeordneten Beschlagnut des Flügels. Dadurch ergibt sich jedoch die Notwendigkeit, Ausnehmungen an dem Flügel vorzusehen, die zur Ausnahme des Gehäuses bzw. der Vorrichtung geeignet sind. Dies schwächt zum einen der Flügelquerschnitt und ist bei einigen Flügelmaterialien - z.B. Hohlprofilen aus Metall oder Kunststoff - nur bedingt möglich, da in den Hohlräumen Metallverstärkungen vorgesehen werden oder die Bearbeitung der Profile sehr aufwendig ist.

Ähnliche Ausgestaltungen betreffend die Vorrichtung finden sich auch in der deutschen Auslegeschrift 21 63 350, der DE-PS 1 222 819, der DE 35 45 859 A1 und der deutschen Gebrauchsmusterschrift 1 984 486. Alle diese Ausgestaltungen betreffen dabei Vorrichtungen, die in der Rosette eines Bedienungshebels untergebracht und damit an der Stirnfläche des Flügelrahmens montiert werden.

Der Erfindung liegt die Aufgabe zugrunde ein verdeckliegendes Treibstangengetriebe anzugeben, welches besonders einfach herzustellen ist und dabei ohne weitreichende Nacharbeiten am Flügel und hier insbesondere der Falzkante auskommt.

Die Lösung dieser Aufgabe gelingt mit der Verwirklichung der Merkmale des kennzeichnenden Teils des Anspruchs 1.

Dadurch, dass die Schwenkachse quer zur Verschieberichtung und die Kulisse senkrecht der längs einer Falzkante angeordneten Treibstange verläuft, wobei sich die Kulisse teilweise oberhalb und unterhalb der Treibstange erstreckt, wird der Verzicht auf große Ausnehmungen an dem Flügel möglich und die Vorrichtung kann zumindest teilweise in den verfügbaren Zwischenraum zwischen Flügel und Rahmen angebracht werden.

Eine Ausnehmung kann vollständig entfallen, wenn die Kulisse (13) V-förmig ist und der Mitnehmer (12) als drehfest auf dem Schwenkhebel (10) angebrachter Abrollkörper ausgebildet ist.
Dabei kann auch vorgesehen werden, dass der Mitnehmer (12) tropfenförmig ist und so angeordnet ist, dass das sich verjüngende Ende (25) bei erreichen des halben Hubes des Treibstangengetriebes (1) in einer Spitzausnehmung (26) der Kulisse (13) aufgenommen ist.

Wenn die Treibstange einen flachrechteckigen Querschnitt aufweist und die Schwenkachse annähernd senkrecht zur Schmalseite des Querschnitts ausgerichtet ist kann der notwendige Bauraum auch senkrecht zur Falzkante reduziert werden.

Besonders vorteilhaft kann eine Anordnung sein, bei der die Schwenkachse in einer vor der Falzkante liegenden Ebene angeordnet ist. In diesem Einsatzfall kann das Maß, mit dem der Schwenkhebel in Richtung der Falzkante maximal vorsteht minimiert werden.

Dies ist auch von Vorteil, wenn Bedingungen vorliegen, wie in der EP 0 505 678 A1 beschrieben. Dabei sind die Mittelachsen der Schwenkachse einerseits und die Achse eines Treibstangengetriebes andererseits versetzt zueinander angeordnet. Zum Ausgleich des Achsversatzes ist in diesem Falle ein Zwischengetriebe vorgesehen, welches einen Ausgleich des Achsversatzes herbeiführt. Wenn der Achsversatz jedoch nur gering ausfällt, kann dieses Zwischengetriebe aufgrund der verwendeten Zahnräder nicht mehr verwendet werden. Andere Lösungen (z.B. WO 01/25576 A1) sind zwar auch für einen kleineren Achsversatz geeignet, stellen aber immer noch einen gewissen Aufwand bei der Herstellung dar. Durch die Anordnung der Achse vor der Falzkante, also vor der Falzfläche, kann in vielen Fällen auf die Verwendung eines Zwischengetriebes verzichtet werden. Die bekannten in einer Rosette untergebrachten Vorrichtungen nach dem eingangs genannten Stand der Technik lassen sich hier nicht verwenden, da die hierbei verwendeten Profile des Flügels in der Regel sehr schmal sind und/oder eine schmale Deckleiste zur Abdeckung des zwischen den Flügeln entstehenden Spaltes angebracht wird, auf der der Bedienhebel montiert werden muss.

Ferner kann vorgesehen werden, dass der Schwenkhebel bei seiner Schwenkbewegung eine Ausnehmung in der Treibstange durchgreift. Dadurch kann- bis auf die Herstellung der Ausnehmung - die Bearbeitung der Treibstange weitgehend entfallen. Vorteilhaft ist es aber, die Treibstange mit einer von der Schwenkachse wegweisenden Kröpfung zu versehen, da dadurch ausreichender Bauraum zur Befestigung ggf. notwendiger Bauteile an der Treibstange entsteht und die Ausnehmung, welche eine Schwächung der Treibstange darstellt, kann auf ein Minimum reduziert werden.

Um das Treibstangengetriebe auch bei den heute üblichen Profilierungen der Flügel verwenden zu können ist vorgesehen, dass der Schwenkhebel eine Stulpschiene durchgreift, welche eine die Treibstange aufnehmende Beschlagnut an der Falzkante abdeckt. Die Stulpschiene kann dadurch ohne aufwendige Kröpfung hergestellt werden.

Um die Montage zu erleichtern und um ein Eindringen von Schmutz o.ä. in die Vorrichtung nach einem gewissen Zeitablauf zu reduzieren ist vorgesehen, dass die Vorrichtung in einem Gehäuse aufgenommen ist, welches an der Falzkante befestigbar ist. Dadurch wird auch ein gefälliges Aussehen des Treibstangengetriebes erreicht.

Um den Herstellungsaufwand bzw. den Montageaufwand des Fensters und die Größe der erforderlichen Ausnehmung an dem Flügel zu minimieren liegt das Gehäuse überwiegend vor der Stulpschiene. Dabei wird ausgenutzt, dass die Stulpschiene und der vor diese ragende Gehäuseabschnitt nach der Montage den rückseitigen Teil des Getriebes abdecken und die gesamte Konzeption ohnedies sehr unanfällig ist weil die Vorrichtung mechanisch vergleichsweise einfach aufgebaut ist. Eine zusätzliche Ausnehmung für das Gehäuse entfällt und der verfügbare Bauraum kann zur Auslegung des Treibstangengetriebes vollständig genutzt werden.

Dadurch, dass die Schwenkachse aus einem Mehrkantdorn besteht, der in dem Gehäuse drehbar gelagert und mit dem Schwenkhebel drehfest verbunden ist, wird eine genaue Zuordnung des Mehrkantdorns und des Schwenkhebels hergestellt und die handelsüblichen Bedienhandhebel können weiter verwendet werden.

Weitere vorteilhafte Ausgestaltungen ergeben sich aus den Figuren. Es zeigt
- Fig. 1: eine Treibstangengetriebe in einer dreidimensionalen Darstellung,
- Fig. 2: das Treibstangengetriebe nach Fig. 1 ohne Gehäuse und mit einem in die entgegengesetzte Richtung weisenden Mehrkantdorn,
- Fig. 3: einen Schnitt entlang der Linie III-III in der Fig. 4,
- Fig. 4: das Treibstangengetriebe nach der Fig. 1 in einer Draufsicht und
- Fig. 5: ein weiteres Ausführungsbeispiel eines Treibstangengetriebes, und
- Fig. 6: einen Querschnitt des mittleren Abschnitts eines zweiflügeligen Fensters oder einer Tür.

Bei dem in Fig. 1 dargestellten Treibstangengetriebe 1 ist eine Stulpschiene mit 2 und eine Treibstange mit 3 bezeichnet. Das Treibstangengetriebe 1 dient zur Montage an einer hier nicht dargestellten Falzkante eines Flügels eines Fensters oder einer Tür. Die Falzkante weist dazu eine Beschlagnut auf, in der die Treibstange 3 aufgenommen und durch die Stulpschiene 2 abgedeckt wird. An der Treibstange sind hier ebenfalls nicht näher dargestellte Riegelglieder angebracht, die mit ortsfest an einem Blendrahmen angebrachten Riegeleingriffen in einer Verriegelungsstellung zusammen wirken können.

Die Stulpschiene 2 liegt im eingebauten Zustand annähernd bündig mit der Falzfläche des Flügels und das Treibstangengetriebe steht im Bereich des Gehäuses 4 über diese Falzfläche bzw. die Stulpschiene 2 über. An dem Gehäuse 4 sind vorstehende Gewindebohrungen 5 vorgesehen, denen Schrauben eines Bedienhebels zur Befestigung desselben zugeordnet werden können. Der Bedienhebel weist in bekannter Weise ferner eine Mehrkantaufnahme auf, welche den Mehrkantdorn 6 an dem freien Ende 7 aufnimmt. Über den Bedienhebel lässt sich der Mehrkantdorn 6 um die Schwenkachse 8 drehen. Die Treibstange 3 weist einen annähernd flachrechteckigen Querschnitt mit einer längsverlaufenden Nut auf der Rückseite auf und die Schwenkachse 8 ist annähernd senkrecht zur Schmalseite dieses Querschnitts ausgerichtet.

Das Treibstangengetriebe 1 beinhaltet Mittel bzw. eine Vorrichtung zur Umwandlung der Drehbewegung in eine translatorische Bewegung, deren Aufbau im weiteren beschrieben ist. An dem Ende 9 des Mehrkantdorns 6 ist ein Schwenkhebel 10 drehfest angebracht, wie der Fig. 2 zu entnehmen ist. Die drehfeste Verbindung des Schwenkhebels 10 und des Endes 9 des Mehrkantdorns 6 kann beispielsweise durch eine Form- oder Stoffschlussverbindung erzielt werden. Das Ende 9 des Mehrkantdorns 6 ist dabei einem Ende des Schwenkhebels 10 zugeordnet, während das andere Ende 11 einen Mitnehmer 12 aufweist. Der Mitnehmer 12 ist als Zapfen ausgebildet und greift in eine Kulisse 13 eines Führungsstücks 14 ein.

Das Führungsstück 14 ist, wie in der Fig. 3 erkennbar, fest mit der Treibstange 3 verbunden und verläuft im wesentlichen senkrecht zu der Treibstange 3 und der Stulpschiene2. Die Treibstange 3 ist zur Aufnahme des Führungsstücks 14 mit einer eine von der Schwenkachse 8 wegweisenden Kröpfung 15 versehen. Im Bereich der Kröpfung 15 sind Öffnungen 16 zur Befestigung des aus Flachmaterial hergestellten Führungsstücks 14 sowie eine Ausnehmung 16 vorgesehen. Die Ausnehmung 16 wird sowohl von dem Führungsstück 14 als auch bei einer Drehung der Schwenkachse 8 von dem Schwenkhebel 10 durchgriffen. In der 90°-Stellung der Schwenkachse 8 ist der Schwenkhebel 10 nämlich ebenfalls um 90° gegenüber der Darstellung nach Fig. 3 verschwenkt und der Mitnehmer 12 liegt am unteren Ende der Kulisse 13. In dieser Stellung durchgreift sowohl der Schwenkhebel 10 als auch der Mitnehmer 14 die Ausnehmung 16. Der Schwenkhebel 10 durchgreift aber auch die Stulpschiene 3 in einer Ausnehmung 17, ebenso wie das Führungsstück 14, welches dadurch eine zusätzliche Führung an der Stulpschiene 2 erhält.

Die Kröpfung 15 bewirkt, das die Ausnehmung 16 in Längsrichtung der Treibstange 3 kürzer bemessen werden kann, da der Schwenkhebel 10 erst bei einem größeren Schwenkwinkel auf die zurückweichende Treibstange 3 trifft. Dadurch wird eine übermäßige Schwächung der Treibstange 3 vermieden. Dazu trägt auch die doppelte Anbindung des Führungsstücks 14 auf beiden Seiten der Kulisse 13 bei, so dass das Führungsstück 14 als verstärkendes Glied die entstehenden Zug- und Druckkräfte jeweils in die angrenzenden Treibstangenbereiche einleitet.

Aus der Fig. 3 ist ferner erkennbar, dass die Schwenkachse 8 in einer vor der hier angedeuteten Falzkante 18 liegenden Ebene angeordnet ist. In diesem Einsatzfall kann das Maß 19, mit dem der Schwenkhebel in Richtung der Falzkante 18 maximal vorsteht bzw. in den Flügel eintaucht, minimiert werden. Dadurch ist die in der Fig. 3 angedeutete Beschlagnut 20 nur geringfügig entlang des Verschiebebereichs 21 auszunehmen. In einigen Anwendungsfällen, in denen die Schwenkbewegung der Schwenkachse 8 auf einen 90°-Winkel beschränkt ist, kann auf diese Ausnehmung sogar völlig verzichtet werden, da die zum Durchgriff des Mehrkantdorns 6 und der Befestigungsschrauben des Bedienhebels notwendige Bohrungen ohnehin eine teilweise Öffnung der Beschlagnut 20 bewirken.

Die Kulisse 13 verläuft senkrecht zu der Treibstange 3, wobei sich die Kulisse 13 teilweise oberhalb und unterhalb der Falzkante 18 bzw. der Treibstange 3 erstreckt. Dadurch kann einerseits das Maß 19 - wie bereits vorstehend beschrieben - gering gehalten werden und andererseits das Maß 22, mit dem das Gehäuse 4 über die Stulpschiene 2 und die Falzkante 17 übersteht, auf ein Minimum reduziert werden.

Aus der Fig. 3 geht schließlich auch noch hervor, dass das Gehäuse 4, in dem die Vorrichtung zur Umwandlung der Drehbewegung in eine translatorische Bewegung mittelbar über die Stulpschiene 2 an der Falzkante 18 befestigt ist und dabei das Gehäuse 4 überwiegend vor der Stulpschiene 2 bzw. der Falzkante 18 liegt. Dabei ist das Gehäuse 4 nach oben hin durch den haubenartigen Deckel abgeschlossen, während die Stulpschiene 2 den unteren Abschluss bildet. Nach der Montage des Treibstangengetriebes 1 ist die gesamte Vorrichtung in der Beschlagnut 20 aufgenommen, welche von der Stulpschiene 2 abgedeckt wird. Das Eindringen von Verschmutzungen wird dadurch erschwert.

Bezugnehmend auf die Fig. 1 und 2 sei noch darauf hingewiesen, dass die Schwenkachse 8 aus dem Mehrkantdorn 7 besteht, der in dem Gehäuse 4 drehbar gelagert und mit dem Schwenkhebel 10 ausschließlich schwenkbar verbunden ist. Die dazu notwendige Drehlagerung des Mehrkantdorns 6 kann im einfachsten Falle aus einer drehbaren und in der seitlichen Gehäusewandung axial gesicherten Buchse bestehen, welche von dem Mehrkantdorn 6 durchgriffen wird, so dass sich der Mehrkantstift hieran ggf. abstützen kann.

Abschließend sei noch darauf hingewiesen, dass im dargestellten Ausführungsbeispiel eine Stulpschiene 2 vorgesehen ist, diese aber nicht zwingend für die Funktion des Treibstangenantriebs 1 ist. Der Treibstangenantrieb 1 kann daher auch bei solchen Ausführungen Verwendung, bei denen keine Stulpschienen vorhanden sind, z.B. bei Beschlägen für Fenster und Türen aus Aluminium mit offenliegender Treibstange.

In der Fig. 4 ist schließlich zu erkennen, das lediglich die Zapfen mit den Gewindebohrungen 5 seitlich über das Gehäuse 4 vorstehen. Da diese nicht mehr in die Beschlagnut 20 eingeführt werden müssen können diese an dem Gehäuse 4 außenseitig angebracht werden und benötigen keinen Bauraum innerhalb des Gehäuses 4.

Alle beschriebenen Bestandteile des Treibstangengetriebes 1 lassen sich auf einfache Weise herstellen. Der Schwenkhebel 10 und das Führungsstück 14 lassen sich ebenso wie die Treibstange 3 und die Stulpschiene 2 kostengünstig durch Stanzen aus Blech bzw. Stangen herstellen, was insbesondere für die Festigkeit des Schwenkhebels 10 und das Führungsstück 14 besonders vorteilhaft ist. Das Gehäuse 4 kann als Formteil aus Kunststoff oder Metall hergestellt werden, da es allenfalls geringe Kräfte aufnehmen muss.

In der Fig. 5 ist ein weiteres Ausführungsbeispiel des Treibstangengetriebes 1 dargestellt. Hierin ist die Kulisse 13 im wesentlichen V-förmig dargestellt und weist somit eine rechte Kulissenhälfte 13a und eine linke Kulissenhälfte 13b auf. Durch die somit in Verschieberichtung der Treibstange 2 breite Abmessung der Kulisse 13 ist auch das Führungsstück 14 gegenüber der Ausführung nach Fig. 3 verbreitert ausgeführt.

Der Mitnehmer 12 ist als tropfen- oder nockenförmiger Abrollkörper ausgebildet und drehfest an dem - in dieser Figur nur teilweise sichtbaren - Schwenkhebel 10 befestigt. Das sich verjüngende Ende 25 des Mitnehmers 12 weist von der Schwenkachse 8 weg und ist so bemessen und auf die Kulisse abgestimmt, dass dieses Ende 25 in eine Spitzausnehmung 26 der Kulisse 13 eintaucht, wenn der Schwenkhebel in seiner 90°-Stellung und somit etwa mittig des maximal ausführbaren Hubes des Treibstangengetriebes 1 steht.

Auf dem Schaltweg ausgehend von der in der Fig. 5 dargestellten Ausgangslage rollt der Mitnehmer 12 mit seiner in der Zeichnung nach untenweisenden Seite auf der rechten Begrenzungskante der Kulissenhälfte 13a ab, bis das Ende 25 in die Spitzausnehmung 26 eintaucht. Wird der Schwenkhebel nun weiterbewegt, dann dreht sich damit auch der Mitnehmer 12 im Gegenuhrzeigersinn aus der Spitzausnehmung 26 heraus und legt sich mit seiner in der Fig. 5 oberen Fläche an den spitz nach unten weisenden Mittelabschnitt 27, der die Kulissenhälften 13a und 13b trennt.

Das Führungsstück 14 wird dadurch weiter nach rechts verschoben und der Mitnehmer 12 rollt auf der rechten Begrenzungskante der linken Kulissenhälfte 13b ab, bis der Mitnehmer 12 na das obere Ende der Kulissenhälfte 13b stößt.

Durch die Aufteilung der Kulisse 13 in die geneigt verlaufenden Kulissenhälften 13a und 13b wird die erforderliche Bautiefe des Treibstangengetriebes zusätzlich reduziert und ggf. notwendige Ausnehmungen können vollständig entfallen.

In der Fig. 6 ist das Treibstangengetriebe 1 in einem aufrechten Holm 140 eines Flügels 141 angebracht. Der Flügel 141 ist mit einer Schlagleiste 142 versehen, welche einen benachbarten Flügel 143 so übergreift, dass die Schlagleiste 142 den Flügel 143 - den sogenannten Stulpflügel - überdeckt und einen zwischen den Flügeln 141, 143 liegenden Spalt 144 abdeckt. Um eine gefälliges Ansehen des Fensters zu erreichen ist die Schlagleiste 142 auf den rauminnenseitig erkennbaren Ansichtsflächen 145, 146 der mittleren Flügelholme 140, 147 so angeordnet, dass diese bezogen auf die Gesamtansicht etwa mittig liegt.

Auf der Schlagleiste 142 ist der Bedienhebel 148 angebracht, der in einer Aufnahme 149 den Mehrkantdorn 6 aufnimmt. Die Befestigung des Bedienhebels 148 erfolgt über eine Rosette 150, welche den Bedienhebel 148 drehbar lagert.

Es ist erkennbar, dass der Mehrkantdorn 6 die Schlagleiste 142 ebenfalls etwa mittig durchdringt und dieser insgesamt vor der Falzkante 18 des Flügels 141 liegt. Damit liegt auch die Schwenkachse 8 des Schwenkhebels 10 vor der Falzkante 18.

Entsprechend der gewählten Anordnung können daher Mittel zur Umsetzung der Drehbewegung des Mehrkantdorns 6 und der Antriebsmechanik des Treibstangengetriebes 1 - z.B. wie in der EP 0505678 A1 oder der WO 01/25576 A1 beschrieben - entfallen. Die unmittelbare Anbindung ist daher kostengünstiger und reduziert den bei der Vielzahl der mechanischen Verbindung unvermeidlichen Schlupf, der zu einer Reduzierung des praktisch ausführbaren Hubes des Treibstangengetriebes 1 führt.

### Bezugszeichenliste

- 1: Treibstangengetriebe
- 2: Stulpschiene
- 3: Treibstange
- 4: Gehäuse
- 5: Gewindebohrung
- 6: Mehrkantdorn
- 7: Ende
- 8: Schwenkachse
- 9: Ende
- 10: Schwenkhebel
- 11: Ende
- 12: Mitnehmer
- 13: Kulisse
- 13a: Kulissenhälfte
- 13b: Kulissenhälfte
- 14: Mitnehmer
- 15: Kröpfung
- 16: Ausnehmung
- 17: Ausnehmung
- 18: Falzkante
- 19: Maß
- 20: Beschlagnut
- 21: Verschiebebereich
- 22: Maß
- 25: Ende
- 26: Spitzausnehmung

- 140: Holm
- 141: Flügel
- 142: Schlagleiste
- 143: Flügel
- 144: Spalt
- 145: Ansichtsfläche
- 146: Ansichtsfläche
- 147: Flügelholm
- 148: Bedienhebel
- 149: Aufnahme
- 150: Rosette

## Patentansprüche

1. Treibstangengetriebe (1) zur Montage an einer Falzkante (18) eines Flügels eines Fensters oder einer Tür, und zu dessen Verriegelung,
bestehend aus einer verschiebbaren Treibstange (3) und einer Vorrichtung, welche eine Drehbewegung eines Bedienhebels o. dgl, in eine Translationsbewegung umwandelt,
wobei die Vorrichtung aus einem Schwenkhebel (10) besteht, der an einem Ende in Drehmitnahme mit einer Welle (7) des Bedienhebels steht und an seinem anderen Ende (11) einen Mitnehmer (12) aufweist,
der in eine Kulisse (13) eingreift, die mit der Treibstange (3) antriebsverbunden ist, **dadurch gekennzeichnet,**
**dass** die Schwenkachse (8) des Schwenkhebels (10) quer zur Verschieberichtung der Treibstange (3) und die Kulisse (13) senkrecht der längs einer Falzkante (18) anzuordnenen Treibstange (3) verläuft, wobei sich die Kulisse (13) teilweise oberhalb und unterhalb der Falzkante (18) bzw. der Treibstange (3) erstreckt.

2. Treibstangengetriebe nach Anspruch 1,
**dadurch gekennzeichnet,**
**dass** die Kulisse (13) V-förmig ist und der Mitnehmer (12) als drehfest auf dem Schwenkhebel (10) angebrachter Abrollkörper ausgebildet ist.

3. Treibstangengetriebe nach Anspruch 2 **dadurch gekennzeichnet, dass** der Mitnehmer (12) tropfenförmig ist und so angeordnet ist, dass das sich verjüngende Ende (25) bei erreichen des halben Hubes des Treibstangengetriebes (1) in einer Spitzausnehmung (26) der Kulisse (13) aufgenommen ist.

4. Treibstangengetriebe nach einem der Ansprüche 1 bis 3, **dadurch gekennzeichnet, dass** die Treibstange (3) einen flachrechteckigen Querschnitt aufweist und die Schwenkachse (8) annähernd senkrecht zur Schmalseite des Querschnitts ausgerichtet ist.

5. Treibstangengetriebe nach einem der Ansprüche 1 bis 4, **dadurch gekennzeichnet, dass** im montierten Zustand die Schwenkachse (8) in einer vor der Falzkante (18) liegenden Ebene angeordnet ist.

6. Treibstangengetriebe nach einem der Ansprüche 1 bis 5, **dadurch gekennzeichnet, dass** der Schwenkhebel (10) bei seiner Schwenkbewegung eine Ausnehmung (16) in der Treibstange (3) durchgreift.

7. Treibstangengetriebe nach einem der Anspruch 1 bis 6, **dadurch gekennzeichnet, dass** im montierten Zustand der Schwenkhebel (10) eine Stulpschiene (2) durchgreift, welche eine die Treibstange (3) aufnehmende Beschlagnut (20) an der Falzkante (18) abdeckt.

8. Treibstangengetriebe nach einem der Anspruch 1 bis 7, **dadurch gekennzeichnet, dass** die Vorrichtung in einem Gehäuse (4) aufgenommen ist, welches an der Falzkante (18) befestigbar ist.

9. Treibstangengetriebe nach Anspruch 8, **dadurch gekennzeichnet, dass** das Gehäuse (4) überwiegend vor der Stulpschiene (2) liegt.

10. Treibstangengetriebe nach einem der Ansprüche 1 bis 9, **dadurch gekennzeichnet, dass** die Schwenkachse (8) aus einem Mehrkantdorn (6) besteht, der in dem Gehäuse (4) drehbar gelagert und mit dem Schwenkhebel (10) drehfest verbunden ist.

## Claims

1. Driving rod gear mechanism (1) for mounting on a rabbet edge (18) of a leaf of a window or door, and for locking the latter, consisting of a displaceable driving rod (3) and of a device which converts a rotational movement of an operating lever or the like into a translational movement,
wherein the device consists of a pivoting lever (10) which at one end is rotationally engaged with a shaft (7) of the operating lever and at its other end (11) has a tappet (12) which engages in a slide (13) which is drive-connected to the driving rod (3), **characterised**
**in that** the pivot axis (8) of the pivoting lever (10) runs transversely to the direction of displacement of the driving rod (3) and the slide (13) runs perpendicular to the driving rod (3) which is to be arranged along a rabbet edge (18),
wherein the slide (13) extends partially above and below the rabbet edge (18) and the driving rod (3).

2. Driving rod gear mechanism according to claim 1, **characterised in that** the slide (13) is V-shaped and the tappet (12) is configured as a rolling body which is attached to the pivoting lever (10) in a manner such as to rotate therewith.

3. Driving rod gear mechanism according to claim 2, **characterised in that** the tappet (12) is droplet-shaped and is arranged in such a way that the tapering end (25) is received in a tip recess (26) of the slide (13) when the halfway point of the travel of the driving rod gear mechanism (1) is reached.

4. Driving rod gear mechanism according to one of claims 1 to 3, **characterised in that** the driving rod (3) has a flat rectangular cross-section and the pivot axis (8) is oriented approximately perpendicular to the narrow side of the cross-section.

5. Driving rod gear mechanism according to one of claims 1 to 4, **characterised in that**, in the mounted state, the pivot axis (8) is arranged in a plane located in front of the rabbet edge (18).

6. Driving rod gear mechanism according to one of claims 1 to 5, **characterised in that** the pivoting lever (10), during its pivoting movement, penetrates a recess (16) in the driving rod (3).

7. Driving rod gear mechanism according to one of claims 1 to 6, **characterised in that**, in the mounted state, the pivoting lever (10) penetrates an overlap rail (2) which covers a fitting groove (20) on the rabbet edge (18), which fitting groove receives the driving rod (3).

8. Driving rod gear mechanism according to one of claims 1 to 7, **characterised in that** the device is accommodated in a housing (4) which can be attached to the rabbet edge (18).

9. Driving rod gear mechanism according to claim 8, **characterised in that** the housing (4) is located predominantly in front of the overlap rail (2).

10. Driving rod gear mechanism according to one of claims 1 to 9, **characterised in that** the pivot axis (8) consists of a polygonal mandrel (6) which is rotatably mounted in the housing (4) and is connected to the pivoting lever (10) in a manner such as to rotate therewith.

## Revendications

1. Mécanisme à barre motrice, destiné à être monté sur un bord de feuillure (18) d'un battant d'une fenêtre ou d'une porte et à verrouiller celui-ci, lequel mécanisme consiste en une barre motrice (3) déplaçable et en un dispositif qui convertit une mouvement rotatif d'un levier de commande ou analogue en un mouvement de translation, le dispositif consistant en un levier pivotant (10), qui, à une extrémité, est relié en entraînement à un arbre (17) du levier de commande et qui, à son autre extrémité (11), présente un entraîneur, qui s'engage dans une coulisse (13), qui est reliée en entraînement à la barre motrice (3), **caractérisé en ce que** l'axe de pivotement (8) du levier pivotant (10) s'étend transversalement par rapport à la direction de déplacement de la barre motrice (3), et que la coulisse s'étend perpendiculairement à la barre motrice (3), qui est appelée à être disposer le long d'un bord de la feuillure (18), la coulisse (13) s'étendant partiellement au-dessus et au-dessous du bord de la feuillure (18), respectivement de la barre motrice (3).

2. Mécanisme à barre motrice selon la revendication 1, **caractérisé en ce que** la coulisse (13) est en forme de V et que l'entraîneur (12) est réalisé sous la forme d'un corps de roulement, qui est monté solidaire en rotation sur le levier pivotant (10).

3. Mécanisme à barre motrice selon la revendication 2, **caractérisé en ce que** l'entraîneur (12) est en forme de goutte et est disposé de sorte que l'extrémité effilée (25) vienne se loger dans un évidement pointu (26) de la coulisse (13), quand la moitié de la course du mécanisme à barre motrice (1) est atteinte.

4. Mécanisme à barre motrice selon l'une des revendications 1 à 3, **caractérisé en ce que** la barre motrice (3) présente une section transversale rectangulaire, plate et que l'axe de pivotement (8) est orienté à peu près perpendiculairement par rapport au côté étroit de la section transversale.

5. Mécanisme à barre motrice selon l'une des revendications 1 à 4, **caractérisé en ce que**, à l'état monté, l'axe de pivotement (8) est disposé sur un plan, qui est situé devant le bord de la feuillure (18).

6. Mécanisme à barre motrice selon l'une des revendications 1 à 5, **caractérisé en ce que** le levier pivotant (10) s'engage, lors de son pivotement, à travers un évidement (16) de la barre motrice (3).

7. Mécanisme à barre motrice selon l'une des revendications 1 à 6, **caractérisé en ce que**, à l'état monté, le levier pivotant (10) s'engage à travers une têtière, qui recouvre, sur le bord de la feuillure (18), une rainure de ferrure (20) recevant la barre motrice (3).

8. Mécanisme à barre motrice selon l'une des revendications 1 à 7, **caractérisé en ce que** le dispositif est logé dans un carter (4), qui peut être fixé sur le bord de la feuillure (18).

9. Mécanisme à barre motrice selon la revendication 8, **caractérisé en ce que** le carter (4) est placé sensiblement devant la têtière (2).

10. Mécanisme à barre motrice selon l'une des revendications 1 à 9, **caractérisé en ce que** l'axe de pivotement (8) consiste en une tige polygonale (6), qui est montée à rotation dans le carter (4) et est relié solidaire en rotation au levier pivotant (10).
